# EUROPÄISCHE PATENTSCHRIFT

(11) **EP 0 376 036 B1**
(45) Veröffentlichungstag und Bekanntmachung des Hinweises auf die Patenterteilung: **20.05.1992**
(21) Anmeldenummer: 89122804.1
(22) Anmeldetag: 11.12.1989
(51) Int. Cl.: E06C 5/04, A62B 1/02, B66F 11/04

(54) **Rettungs- und/oder Arbeitskorb**
Rescue and/or work basket
Nacelle de sauvetage et/ou de travail

(30) Priorität: 19.12.1988 DE 3842666
(43) Veröffentlichungstag der Anmeldung: 04.07.1990
(73) Patentinhaber: Iveco Magirus Aktiengesellschaft, D-89017 Ulm (DE)
(72) Erfinder: Keller, Paul, Dipl.-Ing. (FH), D-7933 Schelklingen (DE)
(74) Vertreter: Socha, Peter (DE)

(56) Entgegenhaltungen:
- DE-B- 1 559 650
- FR-A- 1 591 085
- US-A- 2 500 815
- US-A- 3 710 893

## Beschreibung

Die Erfindung betrifft einen Rettungs- und/oder Arbeitskorb, der am oberen Ende einer schwenkbaren Drehleiter, eines ausschiebbaren Mastes od.dgl. über ein Gehänge angelenkt ist.

Es ist bekannt, an der Leiterspitze einer Drehleiter, insbesondere einer Feuerwehrleiter, einen Rettungskorb in einer hängenden Anordnung zu befestigen, wobei die Aufhängung und die Anlenkachse sich in der Schwerpunktachse befinden. Dadurch ist keine platzsparende Anordnung an der Leiterspitze möglich. Der Korb steht über die Leiterspitze hinaus.

Eine weitere bekannte Ausführung ist der stehende oder halbhängende Rettungskorb mit außerhalb der Schwerpunktachse befindlicher Anlenkachse (vgl. FR-A-1 591 085). Hierbei treten besonders hohe Verstellkräfte auf, die für eine Senkrechtstellung des Korbes innerhalb des Aufrichtwinkels der Leiter unabdingbar sind. Ein großer Nachteil ist die hierfür erforderliche hohe Verstellenergie an der Leiterspitze. Grundsätzlich werden zwei Hydroaggregate für einen Antrieb benötigt, deren elektrischer Energiebedarf vergleichsweise groß ist.

Aufgabe der Erfindung ist die Schaffung eines Rettungs- und/oder Arbeitskorbs der eingangs genannten Art, der einfach aufgebaut ist und mit sehr geringer Verstellenergie betrieben werden kann.

Gelöst wird die der Erfindung zugrundeliegende Aufgabe durch die im kennzeichnenden Teil des Anspruchs 1 angegebenen Mittel.

Vorteilhaft weitergebildet wird der Erfindungsgegenstand durch die Merkmale der Unteransprüche 2 bis 6.

Wesen der Erfindung ist die Anordnung zumindest eines Drehstabs parallel zur Anlenkachse des Rettungs- und/oder Arbeitskorbes, wobei der Drehstab zwischen Korb und Korbgehänge fixiert ist.

Vorzugsweise sind zwei im wesentlichen gleich ausgebildete Drehstäbe in im wesentlichen spiegelbildlicher Anordnung bezüglich der Breitenerstreckung des Korbes vorgesehen.

Der oder die Drehstäbe sind in der Lage, im Arbeitsbereich der Leiter -15° bis +75° Aufrichtwinkel) das Gewichtsmoment des Rettungskorbes und einen Teil der Nutzlast resultierend aus dem Eigengewicht Korb + Nutzlast mal Hebelarm zur Drehachse) aufzunehmen und dadurch die externe Energiezufuhr für den notwendigen Verstellmechanismus des Korbes wesentlich zu reduzieren bzw. einzusparen. Es wird mithin die kinetische Energie von der Fahrstellung Korb über Leitersatz geschwenkt) in die Arbeitsstellung ausgenutzt. Diese Bewegung erfolgt in der Regel immer ohne Nutzlast. Daraus ergibt sich für den Verstellmechanismus ein Energieüberschuß, welcher nun zum Vorspannen der Drehstäbe genutzt wird.

Aufgrund des geringen Bedarfs an Verstellenergie genügt in vorteilhafter Weiterbildung der Erfindung ein einziges Hydroaggregat zum Verschwenken des Korbes. Ein zusätzliches Hydroaggregat einschließlich der zugehörigen Energieversorgungsleitung vom Getriebe bis zur Leiterspitze kann damit entfallen Kabeltrommel oder Hydroleitung). Der Rettungs- und/oder Arbeitskorb kann an der Leiterspitze durch Überklappen über den Leitersatz platzsparend angeordnet werden.

Dies geht mit einer Verkürzung der Fahrzeuggesamtlänge einher. Von Vorteil ist ferner die gute Raumausnutzung des Rettungskorbes, beispielsweise die Anordnung einer Krankentrage, deren Lagerung einfach angebracht werden kann bei einer optimalen Verschwenkbarkeit der Trage.

Die Erfindung wird nachfolgend anhand eines Ausführungsbeispiels unter Bezugnahme auf die beigefügte schematische Zeichnung näher erläutert; es zeigt:
Fig. 1 die Anordnung eines Rettungskorbes in schematischer Seitenansicht halbhängend in der Nichtbenutzungs- oder Fahrstellung A, in der 0°-Arbeitsstellung B sowie in der 75°-Arbeitsstellung C, und
Fig. 2 den Rettungskorb nach Fig. 1 in der 0°-Arbeitsstellung B in schematischer Draufsicht.

Der Rettungskorb (2) ist über ein Schwenkgetriebe (4) und zwei Drehstäbe (5) am Korbgehänge (3) des obersten Leiterteils der Drehleiter (8) befestigt. Die beiden im wesentlichen gleich ausgebildeten spiegelbildlich angeordneten Drehstäbe (5) befinden sich außerhalb der Anlenkachse (1) des Rettungskorbes (2). Beide Schwenkgetriebe (4) werden durch einen gemeinsamen Hydroantrieb (7) angetrieben, um die Schwenkbewegung des Korbes bezüglich der Drehleiter (8) durchzuführen.

Die Anordnung und Fixierung der Drehstäbe (5) am Korb und am Gehänge (3) ist nun so getroffen, daß die Drehstäbe (5) bei einer horizontalen Nichtbenutzungsstellung (A) des Korbes (2) und der Leiter (8) im wesentlichen entlastet sind, d.h. in der Fahrstellung einer Feuerwehrleiter.

Wird der Korb (2) aus seiner vorgenannten Nichtbenutzungsstellung (A) in die 0°-Arbeitsstellung (B) mit Hilfe des einzigen Hydroantriebs (7) in Verbindung mit den beiden Schwenkgetrieben (4) geschwenkt, so werden die beiden Drehstäbe (5) vorgespannt. Durch den Achsabstand zwischen der Anlenkachse (1) des Rettungskorbes (2) und dem Drehpunkt der Drehstäbe (5) resultiert ein geringer Drehstab-Verstellwinkel. Während der Schwenkbewegung überträgt das am Korb (2) fest montierte Schwenklager (6) die Federkraft der Drehstäbe (5) auf beiden Seiten, da die Drehstäbe (5) jeweils am Gehänge (3) fest eingespannt sind. Die vorgenannte Schwenkbewegung zwischen der Nichtbenutzungsstellung (A) und der 0°-Arbeitsstellung (B) des Korbes erfolgt ohne Nutzlast. Die Vorspannung der Drehstäbe (5) ist so ausgelegt, daß das Lastmoment des Korbes in der 0°-Arbeitsstellung (B) und ein Teil der Nutzlast für den Verstellmechanismus annähernd gleich Null wird.

Wird der Korb weiter in die 75°-Arbeitsstellung (C) bewegt, bleibt das Rückstellmoment der Drehstäbe (5) annähernd konstant, da sich der Hebelarm des Schwenklagers bezüglich der Anlenkachse (1) des Korbes (2) verringert unter gleichzeitiger Zunahme der Rückstellkraft der Drehstäbe (5). Hierbei beschreibt das Schwenklager (6) einen engeren Kreisbogen und verschiebt sich axial auf dem Drehstab. Der Korb (2) erreicht einen Gesamtschwenkbereich von ca. 165°.

Obgleich der in Fig. 1 gezeigte Rettungskorb (2) in der halbhängenden Ausführungsform gezeigt ist, kann die Anlenkachse auch höher oder tiefer bezüglich des Korbes gelegen sein. Bei einer tiefergelegenen Anlenkachse ergibt sich die sog. stehende Korbausführung. Zwar wird dann der Einstieg über dem Fahrzeug erschwert, dafür verringert sich aber die Fahrzeuggesamtlänge, da der Korb über den Leitersatz geklappt werden kann.

Die Erfindung ist vielfach anwendbar, beispielsweise bei Hubsteigern oder Teleskop-Arbeitsbühnen.

## Patentansprüche

1. Rettungs- und/oder Arbeitskorb (2), der am oberen Ende einer schwenkbaren Drehleiter (8), eines ausschiebbaren Mastes od.dgl. über ein Gehänge (3) angelenkt ist,
dadurch gekennzeichnet,
daß zumindest ein am Korb (2) und am Korbgehänge (3) fixierter Drehstab (5) parallel zur Anlenkachse (1) angeordnet ist, wobei der Drehstab außerhalb der Anlenkachse und die Anlenkachse im Bereich der Schwerpunktachse des Korbes (2) gelegen ist.

2. Rettungs- und/oder Arbeitskorb nach Anspruch 1,
dadurch gekennzeichnet,
daß zwei im wesentlichen gleich ausgebildete Drehstäbe (5) in im wesentlichen spiegelbildlicher Anordnung bezüglich der Breitenerstreckung des Korbes vorgesehen sind (Fig. 2).

3. Rettungs- und/oder Arbeitskorb nach Anspruch 1 oder 2,
dadurch gekennzeichnet,
daß ein einziger Hydroantrieb zum Verschwenken des Korbes (2) vorgesehen ist.

4. Rettungs- und/oder Arbeitskorb nach einem der Ansprüche 1 bis 3,
dadurch gekennzeichnet,
daß der oder die Drehstäbe (5) bei einer horizontalen Nichtbenutzungsstellung (A) des Korbes (2) und der Leiter (8) entlastet sind.

5. Rettungs- und/oder Arbeitskorb nach Anspruch 4,
dadurch gekennzeichnet,
daß die Vorspannung des oder der Drehstäbe (5) außerhalb der Anlenkachse durch entsprechende Anordnung und Fixierung am Korb (2) sowie am Gehänge (3) so ausgelegt ist, daß das Lastmoment des Korbes (2) in dessen 0°-Arbeitsstellung (B), d.h. in der vertikalen Stellung des Korbes bei im wesentlichen horizontaler Drehleiter, und ein Teil der Nutzlast für den Verstellmechanismus gleich Null wird.

6. Rettungs- und/oder Arbeitskorb nach Anspruch 5,
dadurch gekennzeichnet,
daß die Vorspannung des oder der Drehstäbe (5) außerhalb der Anlenkachse durch Anordnung und Fixierung am Korb (2) sowie am Gehänge (3) so ausgelegt sind, daß bei einer Weiterschwenkbewegung des Korbes (2) von ca. 75° in Richtung der 75°-Arbeitsstellung (C) des Korbes (2) das Rückstellmoment der Drehstäbe (5) im wesentlichen konstant bleibt.

## Claims

1. A rescue and/or work basket (2), which is pivoted by a suspension attachment (3) on the top end of an orientable turntable ladder (8), a telescopic mast or the like,
characterised in that
at least one torsion bar (5), which is fixed to the basket (2) and to the suspension arrangement (3) of the basket, is arranged parallel to the pivot axis (1), in which the torsion bar is situated outside the pivot axis and the pivot axis is situated in the region of the axis through the centre of gravity of the basket (2).

2. A rescue and/or work basket according to Claim 1,
characterised in that
two torsion bars (5) of substantially identical construction are provided in a substantially mirror-image arrangement with respect to the extent of the width of the basket (Fig. 2).

3. A rescue and/or work basket according to Claim 1 or 2,
characterised in that
a single hydro-drive is provided for the swivelling of the basket (2).

4. A rescue and/or work basket according to one of Claims 1 to 3,
characterised in that
the torsion bar or bars (5) are unloaded when the basket (2) and the ladder (8) are in a horizontal position of non-use (A).

5. A rescue and/or work basket according to Claim 4,
characterised in that
the prestressing of the torsion bar or bars (5) outside the pivot axis is designed, through a corresponding arrangement and fixing on the basket (2) and also on the suspension attachment (3), such that the load moment of the basket (2) in its 0° working position (B), i.e. in the vertical position of the basket with a substantially horizontal turntable ladder, and a portion of the working load for the adjustment mechanism becomes equal to zero.

6. A rescue and/or work basket according to Claim 5,
characterised in that
the prestressing of the torsion bar or bars (5) outside the pivot axis is designed, through arrangement and fixing on the basket (2) and also on the suspension attachment (3), such that on a further rotating motion of the basket (2) of approximately 75° in the direction of the 75° working position (C) of the basket (2), the restoring moment of the torsion bars (5) remains substantially constant.

## Revendications

1. Nacelle de secours et/ou de travail (2) montée de manière articulée par l'intermédiaire d'une suspension (3) à l'extrémité supérieure d'une échelle pivotante (8) basculante, d'un mât extensible ou analogue,
caractérisée en ce que,
au moins une barre de torsion (5) est fixée à la nacelle (2) et à la suspension de nacelle (3), cette barre étant parallèle à l'axe d'articulation (1), la barre de torsion étant située à l'extérieur de l'axe d'articulation et cet axe d'articulation se trouve au niveau de l'axe passant par le centre de gravité de la nacelle (2).

2. Nacelle de secours et/ou de travail selon la revendication 1,
caractérisée par
deux barres de torsion (5) essentiellement identiques et qui sont montées de manière pratiquement symétrique par rapport à la direction transversale de la nacelle (figure 2).

3. Nacelle de secours et/ou de travail selon la revendication 1 ou 2,
caractérisée par
un seul moyen d'entraînement hydraulique pour basculer la nacelle (2).

4. Nacelle de secours et/ou de travail selon l'une des revendications 1 à 3,
caractérisée en ce
qu'en position horizontale de non utilisation (A) de la nacelle (2) et de l'échelle (8), là où les barres de torsion (5) ne sont pas en charge.

5. Nacelle de secours et/ou de travail selon la revendication 4,
caractérisée en ce que
la précontrainte de la ou des barres de torsion (5) en dehors de l'axe d'articulation est conçue par la disposition et le blocage correspondant sur la nacelle (2) ainsi que sur la suspension (3) pour que le couple de la charge de la nacelle (2) dans sa position de travail (B) à 0°, c'est-à-dire lorsque la nacelle est en position verticale, l'échelle pivotante étant pratiquement horizontale, et qu'une partie de la charge utile du mécanisme de réglage soit égale à zéro.

6. Nacelle de secours et/ou de travail selon la revendication 5,
caractérisée en ce que
la précontrainte de la ou des barres de torsion (5) à l'extérieur de l'axe d'articulation, est conçue par la disposition et la fixation sur la nacelle (2) et sur la suspension (3) de façon que pour la poursuite du mouvement de basculement de la nacelle (2) d'environ 75° en direction de la position de travail (C) à 75° de la nacelle (2), le couple de rappel exercé par les barres de torsion (5) soit pratiquement constant.
